# EUROPÄISCHE PATENTSCHRIFT

(11) **EP 2 686 484 B1**
(45) Veröffentlichungstag und Bekanntmachung des Hinweises auf die Patenterteilung: **13.01.2016**
(21) Anmeldenummer: 12712879.1
(22) Anmeldetag: 19.03.2012
(51) Int. Cl.: E01C 9/04, E01F 9/04, B28B 11/06

(54) **SCHIENENGLEICHER BAHNÜBERGANG**
LEVEL CROSSING
PASSAGE À NIVEAU

(30) Priorität: 18.03.2011 AT 1602011 U
(43) Veröffentlichungstag der Anmeldung: 22.01.2014
(73) Patentinhaber: Gmundner Fertigteile Gesellschaft m.b.H. & Co. KG., 4810 Gmunden (AT)
(72) Erfinder: NEUMANN, Bernhard, A-4810 Gmunden (AT)
(74) Vertreter: Sonn & Partner Patentanwälte
(86) Internationale Anmeldenummer: PCT/AT2012/000066
(87) Internationale Veröffentlichungsnummer: WO 2012/126024

(56) Entgegenhaltungen:
- DE-A1- 3 233 330
- DE-A1-102005 015 344
- JP-A- 2 104 803
- JP-A- 4 149 305
- US-A1- 2006 157 577

## Beschreibung

Die Erfindung bezieht sich auf ein Verfahren zur Herstellung von plattenförmigen Eindeckelementen für eine Verkehrsfläche eines schienengleichen Bahnüberganges, bei welchem Verfahren ein Gemenge aus teilchenförmigem Zuschlag und einem erhärtenden Bindemittel plattenförmig geformt und zum Erstarren gebracht wird, und an der Oberseite der Eindeckelemente eine feste, lichtreflektierende Glasteilchen enthaltende lichtreflektierende Schicht gebildet wird, welche mit dem gleichen Bindemittel gebunden wird, mit dem der teilchenförmige Zuschlag des die Eindeckelemente bildenden Verbundmaterials zu plattenförmigen Körpern gebunden sind.

Bei Verkehrsflächen kommt dem Erkennen der Grenzen derselben und dem Erkennen der Lage und des Verlaufes von Teilbereichen dieser Verkehrsflächen, für welche Teilbereiche besondere Vorschriften für das Bewegen von Verkehrsteilnehmern vorliegen, erhebliche Bedeutung zu. Dies gilt insbesondere für die aus Eindeckelementen zusammengefügten, Verkehrsflächen bildende, Eindeckungen bei schienengleichen Bahnübergängen, wo auch durch den Einbau von Schienengleisen und den Verkehr von Schienenfahrzeugen erhöhte Gefahrenpotentiale gegeben sind. Ein solches Erkennen ist für die Lenker von Straßenfahrzeugen aber auch für Fußgänger, welche auf Verkehrsflächen von schienengleichen Bahnübergängen unterwegs sind, wichtig, wobei eine gute Erkennbarkeit sowohl bei normalem Tageslicht als auch bei eingeschränkten Sichtbedingungen, insbesondere wenn Dunkelheit herrscht, gegeben sein soll.

Es ist aus der US 2006/0157577 A1 bekannt, auf die Oberseite von Eindeckelementen, welche eine bei einem schienengleichen Bahnübergang vorgesehene Verkehrsfläche bilden, eine lichtreflektierende Schicht aufzubringen, um die Erkennbarkeit der auf dieser Verkehrsfläche jeweils vorliegenden Gegebenheiten zu verbessern. Es wird dabei auf eine, z.B. aus Beton bestehende, Tragschicht zunächst eine Versiegelungsschicht aufgebracht, welche Unebenheiten, Spalten und dergleichen, die an der Tragschicht vorliegen, füllt und ausgleicht; danach wird diese Versiegelungsschicht mit einer Klebstoffschicht überdeckt, welche rück-reflektierende Glasteilchen, die auf die Klebstoffschicht aufgebracht werden, am jeweiligen Eindeckelement fixiert. Als rück-reflektierende Glasteilchen, welche einfallendes Licht in die Richtung des Lichteinfalls zurück reflektieren, sind Glasperlen und, vorzugsweise, durch einen Hochdruckprozess reflektierend ausgebildete Glasperlen genannt. Derartige Glasperlen haben oft einen Durchmesser von etwa 0,3 mm. Es ist auch in Betracht gezogen, die Versiegelungsschicht wegzulassen und die Klebstoffschicht direkt auf eine aus Kunststoffbeton gebildete Tragschicht, welche eine glatte Oberfläche aufweist, aufzubringen. Insgesamt gesehen erfordert dieses bekannte Konzept zur Herstellung der Eindeckelemente eine Reihe arbeitsintensiver Verfahrensschritte und den Einsatz verhältnismäßig aufwändiger Materialien.

Aus der DE-OS 2 239 755 ist ein sogenanntes Nachstreumittel bekannt, welches die Nachtsichtbarkeit von Fahrbahnmarkierungen verbessern soll und aus einem Gemenge von reflektierenden Glasperlen und einem scharfkantigen mineralischen Zuschlag besteht. Dieses Gemenge wird auf zuvor hergestellte Markierungen, solange diese noch nicht erhärtet sind, aufgestreut. Die Glasperlen, welche einen Durchmesser von etwa 0,3 mm haben, erhöhen durch ihre glatte Oberfläche die besonders beim Bremsen von Fahrzeugen nachteilige Rutschgefahr auf der Fahrbahndecke, und dieser Gefahr soll durch den genannten Zuschlag entgegengewirkt werden.

Die DE 10 2005 015 344 A1 beschreibt ein Verfahren zur Herstellung von Eindeckelementen aus Beton, welche zur Aufbringung auf Erdreichbereiche vorgesehen sind, um dort Verkehrsflächen zu bilden. Die Eindeckelemente bestehen aus einem Grundkörper, der aus Beton gebildet wird, und aus einer auf die Sichtseite dieses Grundkörpers aufgebrachten Vorsatzschicht, welcher gleichfalls aus Beton gebildet wird, wobei in den die Vorsatzschicht bildenden Beton lichtreflektierende Glaspartikel eingemischt werden. Die im Beton der Vorsatzschicht befindlichen Glaspartikel sollen nachträglich durch Befahren oder Begehen der aus den Eindeckelementen gebildeten Verkehrsfläche wenigstens teilweise freigelegt und damit sichtbar werden.

In der JP 2-104803 A ist ein Verfahren zur Herstellung von Betonplatten für Fußwege mit an einer Oberfläche eingebauten lichtreflektierenden Partikeln geoffenbart; diese Partikel werden vor dem Gießen der Betonplatte in die hierfür vorgesehene Form gestreut, wonach der flüssige Beton eingegossen und ausgehärtet wird.

Aus der JP 4-149305 A ist ein Verfahren zur Herstellung von lichtreflektierenden Betonblöcken bekannt, wobei eine Oberflächenschicht, die Glaskügelchen enthält, auf einer Basisschicht angebracht wird. Unmittelbar nach dem Formen wird eine Flüssigkeit auf die Oberflächenschicht aufgesprüht, um an der Oberseite eine Feinpartikelschicht zu erzeugen, die nach dem Aushärten entfernt wird, um so die Glaskügelchen teilweise freizulegen.

Die DE 32 33 330 A1 beschreibt eine Vorrichtung zum staubfreien Aufbringen von Sand auf eine Oberfläche eines Tonstranges oder dergl., um dann daraus Backsteine mit einem rauen Aussehen herzustellen.

In der DE 24 43 835 A ist ein Markierungskörper für Verkehrsflächen beschrieben, der einen Füllstoff aus Glas, wie zerkleinertem Abfallglas, enthält.

Es ist ein Ziel der vorliegenden Erfindung, ein Verfahren eingangs erwähnter Art zu schaffen, mit dem Eindeckelemente herstellbar sind, bei denen durch ihre spezielle bauliche Ausbildung die vorerwähnte Erkennbarkeit von jeweils vorliegenden Gegebenheiten in hohem Maße erzielbar ist, und zwar sowohl bei Tageslicht, auch wenn dieses nur geschwächt vorliegt, als auch bei Beleuchtung durch stationär angebrachte Lichtquellen oder durch Fahrzeugscheinwerfer. Die Eindeckelemente sollen gegenüber den mit einem Fahrzeugverkehr und Fußgängerverkehr einhergehenden Verschleißbeanspruchungen eine gute Beständigkeit über längere Zeiträume aufweisen und eine möglichst geringe Tendenz zur Anlagerung von Verschmutzungen besitzen. Das Verfahren soll auch einfach und mit geringem Kostenaufwand durchführbar sein.

Das erfindungsgemäße Verfahren eingangs erwähnter Art ist dadurch gekennzeichnet, dass zur Bildung der lichtreflektierenden Schicht auf der Oberseite der herzustellenden Eindeckelemente vor dem Abbinden des den Zuschlag bindenden Bindemittels ein Gemenge aus gemahlenen Glasteilchen und Sand auf die Oberseite der bereits plattenförmig geformten Masse aus Zuschlag und Bindemittel aufgestreut wird und dieses aufgestreute Gemenge mit einem Glättwerkzeug überfahren und ebnend geglättet wird.

Es ist so auf einfache Weise möglich, Eindeckelemente herzustellen, welche an ihrer Oberseite eine lichtreflektierende Schicht aufweisen, welche aus Glasteilchen und Sand in gleichmäßiger Verteilung gebildet ist, wobei gute Reflexionseigenschaften dieser Schicht erzielt werden können und eine gute Verankerung der die reflektierende Schicht bildenden Teilchen, die über lange Zeiträume auch bei starker mechanischer Beanspruchung erhalten bleibt, erreicht werden kann. Hierbei ist es günstig, wenn ein Gemenge aus gemahlenen Glasteilchen und Sand, in dem ein Mengenverhältnis von Glasteilchen zu Sandteilchen zwischen 25:75 bis 75:25 Volumsprozent im geschütteten Zustand vorliegt, verwendet wird. Bevorzugt wird ein Gemenge aus gemahlenen Glasteilchen und Quarzsand verwendet.

Bei den durch das vorliegende Verfahren hergestellten Eindeckelemten wird durch die in der lichtreflektierenden Schicht befindlichen, aus einem Mahlgut bestehenden Glasteilchen eine gute, über einen breiten Winkelbereich verteilte Lichtreflexion erzielt, wobei durch die in dieser Schicht zwischen den Glasteilchen befindlichen Sandteilchen eine gleichmäßige Verteilung der Glasteilchen begünstigt wird, und die Glasteilchen im Abstand voneinander gehalten werden, was die Reflexionseigenschaften begünstigt und über die Fläche gesehen vergleichmäßigt; weiters erhalten die Glasteilchen eine seitliche Abstützung, die einer Abnützung und einem Bruch der Glasteilchen unter dem Einfluss von Verkehrslasten entgegensteht; überdies wird dadurch, dass die Sandteilchen Zwischenräume zwischen den Glasteilchen ausfüllen, einer unerwünschten Ansammlung von reflexionsminderndem Fremdmaterial an der Oberseite der lichtreflektierenden Schicht entgegengewirkt. Die im Mahlgut vorliegende Oberflächenform und Oberflächenstruktur der Glasteilchen ist für die genannte Lichtreflexion und für die Verankerung der Glasteilchen in dem Bindemittel des die Eindeckelemente bildenden Verbundmaterials günstig.

Sowohl für den Verfahrensablauf als auch für das Erzielen guter Eigenschaften hinsichtlich Lichtreflexion und für das Erzielen einer gleichmäßigen Verteilung von Glasteilchen und Sandteilchen in der lichtreflektierenden Schicht sowie hinsichtlich einer langen Lebensdauer der lichtreflektierenden Schicht auch bei Vorliegen starker Verkehrsbelastungen ist es günstig, wenn ein Gemenge aus gemahlenen Glasteilchen und Sand verwendet wird, dessen Glasteilchen eine mittlere Korngröße im Bereich von 1 bis 3 mm aufweisen. Es ist in diesem Sinne auch vorteilhaft, wenn ein Gemenge aus Glasteilchen und Sand verwendet wird, dessen Sandanteil vorwiegend aus Teilchen mit einer Korngröße von 1,2 bis 3,2 mm besteht.

Der Aufbringvorgang des Gemenges aus Glasteilchen und Sand, bei dem dieses Gemenge zunächst auf die Oberseite der bereits plattenförmig geformten Masse aufgestreut wird, und dieses aufgestreute Gemenge mit einem Glättwerkzeug überfahren und ebnend geglättet wird, wird hinsichtlich der angestrebten Erzielung guter Reflexionseigenschaften vorteilhaft so gelenkt, dass bei einem überwiegenden Anteil der Zahl der Glasteilchen der lichtreflektierenden Schicht diese Glasteilchen nur mit ihrer dem Inneren der Eindeckelemente zugewandten Seite im Bindemittel sitzen und ihre Oberseite aus dem Bindemittel herausragt. Es ist dabei weiter vorteilhaft, wenn das überfahren und ebnende Glätten so gelenkt wird, dass bei einem überwiegenden Anteil der Zahl der Glasteilchen diese bis über die Hälfte ihrer senkrecht zur Plattenfläche gemessenen Höhenabmessung in das Bindemittel eingedrückt und in diesem Zustand dann im Bindemittel gehalten werden.

Die Erfindung wird nun anhand von Beispielen unter Bezugnahme auf die Zeichnung, in der solche Beispiele schematisch dargestellt sind, weiter erläutert.

In der Zeichnung zeigt:
Fig. 1 eine Schnittdarstellung eines schienengleichen Bahnüberganges mit einer aus plattenförmigen Eindeckelementen zusammengefügten Eindeckung;
Fig. 2, gleichfalls im Schnitt, im vergrößertem Maßstab die im Bereich der Oberseite eines solchen Eindeckelementes vorliegende Struktur;
Fig. 3 in einer schematisierten Ansicht einen Schritt bei der Herstellung von Eindeckelementen; und
Fig. 4 in schematisierter Ansicht einen weiteren Schritt bei der Herstellung von Eindeckelementen.

Fig. 1 zeigt ein Beispiel eines schienengleichen Bahnüberganges 1, der eine aus plattenförmigen Eindeckelementen 3 zusammengefügte Eindeckung aufweist, deren Oberseite 4 eine Verkehrsfläche 6 bildet, welche auf dem Schienenniveau 5 der Schienen 2 des Gleises verläuft. An der Oberseite 4 der die Verkehrsfläche 6 bildenden Eindeckelemente 3 weisen diese Eindeckelemente eine feste lichtreflektierende Schicht 9 auf.

Fig. 2 zeigt im Detail die im Bereich der Oberseite 4 der Eindeckelemente 3 vorliegende Struktur. Die lichtreflektierende Schicht 9 ist aus lichtreflektierenden Glasteilchen 10 und dazwischen befindlichen Sandteilchen 11 gebildet. Diese lichtreflektierende Schicht 9 ist mit dem Verbundmaterial, welches seinerseits aus einem teilchenförmigen Zuschlag 7 und einem Bindemittel 8 gebildet ist, in integrierter Verbindung, indem die Glasteilchen 10 und die Sandteilchen 11 der lichtreflektierenden Schicht 9 mit dem Bindemittel 8, mit dem die Zuschlagteilchen 7 des die Eindeckelemente 3 bildenden Verbundmaterials zu plattenförmigen Körpern gebunden sind, an der Oberseite 4 der Eindeckelemente 3 fixiert sind. Bei einem überwiegenden Anteil der Zahl der Glasteilchen 10 der lichtreflektierenden Schicht 9 sitzen diese Glasteilchen 10 nur mit ihrer dem Inneren der Eindeckelemente 3 zugewandten Seite 12 im Bindemittel 8 und es ragt die Oberseite 13 dieser Glasteilchen aus dem Bindemittel 8 heraus. Bei einem überwiegenden Anteil der Zahl der Glasteilchen 10 sitzen diese bis über die Hälfte ihrer senkrecht zur Plattenfläche der Eindeckelemente 3 gemessenen Höhenabmessung 16 im Bindemittel 8.

Die Glasteilchen 10 bestehen aus einem Mahlgut, wobei die Glasteilchen dieses Mahlgutes vorzugsweise eine mittlere Korngröße im Bereich von 1 bis 3 mm aufweisen. Die Sandteilchen 11, die in der lichtreflektierenden Schicht 9 vorliegen, befinden sich zwischen den Glasteilchen 10 und halten die Glasteilchen, zumindest bis zu deren Fixierung im Bindemittel 8, im Abstand voneinander und Stützen diese Glasteilchen seitlich. Es kann durch die Sandteilchen auch eine teilweise Füllung der zwischen den Glasteilchen gelegenen Bereiche erzielt werden und damit einer unerwünschten Ablagerung von Fremdmaterial in diesen zwischen den Glasteilchen befindlichen Bereichen entgegengewirkt werden. Sowohl das Ausmaß einer solchen, einer unerwünschten Ablagerung von Fremdmaterial entgegenwirkenden Füllwirkung als auch die vorerwähnte gegenseitige Abstützung von Glasteilchen und Sandteilchen kann durch die Wahl des Mengenverhältnisses, welches in der lichtreflektierenden Schicht 9 zwischen Glasteilchen und Sandteilchen vorliegt, beeinflusst werden. Vorzugsweise wird vorgesehen, dass ein Mengenverhältnis von Glasteilchen zu Sandteilchen vorliegt, das zwischen 25:75 bis 75:25 Volumsprozent im geschütteten Zustand liegt.

Hinsichtlich des konstruktiven Aufbaues der aus den Eindeckelementen 3 zusammengefügten Eindeckung, deren Oberseite eine auf dem Schienenniveau verlaufende Verkehrsfläche bildet, ist bei der in Fig. 1 dargestellten bevorzugten Ausführungsform vorgesehen, dass die Eindeckelemente 3 an ihren den Schienen 2 des jeweils vorliegenden Gleises zugewandten Rändern nur an diesen Schienen abgestützt sind und die an diese Schienen anschließenden Raumbereiche freitragend überbrücken. Auch eine andere Lagerung ist gangbar.

Fig. 3 verdeutlicht einen Schritt bei der im Rahmen der Erfindung vorgesehenen Vorgangsweise zur Bildung einer lichtreflektierenden Schicht auf der Oberseite von plattenförmigen Eindeckelementen. Es wird dabei ein Gemenge aus einem teilchenförmigen Zuschlag und einem erhärtenden Bindemittel zu Platten 18 geformt und es werden diese Platten, bevor dieses Bindemittel abgebunden hat bzw. bevor es erstarrt ist, mit einem Gemenge 20, welches aus Glasteilchen und Sand besteht, bestreut, wobei die Teilchen diese Gemenges in Verbindung mit dem Bindemittel kommen. Die Platten 18 werden auf einem Laufband 17 in Richtung des Pfeiles 21 unter einer Streuvorrichtung 19 vorbeigeführt, wobei mit dieser Streuvorrichtung das Gemenge 20 auf die Oberseite der Platten aufgestreut wird. Die Verteilung des aufgestreuten Gemenges 20 wird mit einem als Lineal dargestellten Glättwerkzeug 14 vergleichmäßigt, wobei auch ein Andrücken des Gemenges an das an der Oberseite der Platten befindliche Bindemittel stattfindet.

Fig. 4 zeigt eine in einem Formkasten 22 befindliche Platte 18, welche aus einem Zuschlag und einem Bindemittel gebildet ist, wobei das Bindemittel noch nicht erstarrt ist. Auf die Oberseite ist bereits ein Gemenge 20 aus Glasteilchen und Sandteilchen aufgebracht. Der Formkasten 22 mit der Platte 18 wird auf einer Laufbahn 23 in Richtung des Pfeiles 21 bewegt, wobei das Gemenge 20 mit einem Glättwerkzeug 14 gleichmäßig verteilt und angedrückt und nachfolgend mit einer andrückend und glättend wirkenden Walzeneinrichtung 15 zu einer wie oben beschrieben strukturierten lichtreflektierenden Schicht 9 fertiggestellt wird.

## Patentansprüche

1. Verfahren zur Herstellung von plattenförmigen Eindeckelementen (3) für eine Verkehrsfläche eines schienengleichen Bahnüberganges (1), bei welchem Verfahren ein Gemenge aus teilchenförmigem Zuschlag (7) und einem erhärtenden Bindemittel (8) plattenförmig geformt und zum Erstarren gebracht wird, und an der Oberseite (4) der Eindeckelemente (3) eine feste, lichtreflektierende Glasteilchen (10) enthaltende lichtreflektierende Schicht (9) gebildet wird, welche mit dem gleichen Bindemittel (8) gebunden wird, mit dem der teilchenförmige Zuschlag (7) des die Eindeckelemente (3) bildenden Verbundmaterials zu plattenförmigen Körpern gebunden ist, **dadurch gekennzeichnet, dass** zur Bildung der lichtreflektierenden Schicht (9) auf der Oberseite (4) der herzustellenden Eindeckelemente (3) vor dem Abbinden des den Zuschlag (7) bindenden Bindemittels (8) ein Gemenge aus gemahlenen Glasteilchen (10) und Sand (11) auf die Oberseite (13) der bereits plattenförmig geformten Masse aus Zuschlag (7) und Bindemittel (8) aufgestreut wird und dieses aufgestreute Gemenge mit einem Glättwerkzeug überfahren und ebnend geglättet wird.

2. Verfahren nach Anspruch 1, **dadurch gekennzeichnet, dass** ein Gemenge aus gemahlenen Glasteilchen (10) und Sand (11), in dem ein Mengenverhältnis von Glasteilchen (10) zu Sandteilchen (11) zwischen 25:75 bis 75:25 Volumsprozent im geschütteten Zustand vorliegt, verwendet wird.

3. Verfahren nach Anspruch 1 oder 2, **dadurch gekennzeichnet, dass** ein Gemenge aus gemahlenen Glasteilchen (10) und Quarzsand (11) verwendet wird.

4. Verfahren nach einem der Ansprüche 1 bis 3, **dadurch gekennzeichnet, dass** ein Gemenge aus gemahlenen Glasteilchen (10) und Sand (11) verwendet wird, dessen Glasteilchen (10) eine mittlere Korngröße im Bereich von 1 bis 3 mm aufweisen.

5. Verfahren nach einem der Ansprüche 1 bis 4, **dadurch gekennzeichnet, dass** ein Gemenge aus Glasteilchen (10) und Sand (11) verwendet wird, dessen Sandanteil vorwiegend aus Teilchen mit einer Korngröße von 1,2 bis 3,2 mm besteht.

6. Verfahren nach einem der Ansprüche 1 bis 5, **dadurch gekennzeichnet, dass** das Überfahren und ebnende Glätten so durchgeführt wird, dass bei einem überwiegenden Anteil der Zahl der Glasteilchen (10) der lichtreflektierenden Schicht (9) diese Glasteilchen (10) nur mit ihrer dem Inneren der Eindeckelemente (3) zugewandten Seite im Bindemittel (8) sitzen und ihre Oberseite (13) aus dem Bindemittel (8) herausragt.

7. Verfahren nach Anspruch 6, **dadurch gekennzeichnet, dass** das Überfahren und ebnende Glätten so durchgeführt wird, dass bei einem überwiegenden Anteil der Zahl der Glasteilchen (10) diese bis über die Hälfte ihrer senkrecht zur Plattenfläche gemessenen Höhenabmessung (16) im Bindemittel (8) sitzen.

## Claims

1. A method for manufacturing plate-shaped cover elements (3) for a traffic area of a level crossing (1), wherein a mixture of a particle-shaped additive (7) and a hardening binding agent (8) is shaped in the form of a plate and is made to solidify, and a solid light-reflecting layer (9) containing light-reflecting glass particles (10) is formed on the upper side (4) of the cover elements (3), said light-reflecting layer being bound with the same binding agent (8) with which the particle-shaped additive (7) of the compound material forming the cover elements (3) is bound to form plate-shaped bodies, **characterized in that**, for forming the light-reflecting layer (9) on the upper side (4) of the cover elements (3) to be manufactured, prior to the setting of the binding agent (8) binding the additive (7), a mixture of ground glass particles (10) and sand (11) is dispersed on the upper side (13) of the mass of additive (7) and binding agent (8) which has already been shaped in the form of a plate, and this dispersed mixture is passed over by a smoothing tool and is smoothed to be flat.

2. The method according to claim 1, **characterized in that** a mixture of ground glass particles (10) and sand (11) is used in which a proportion of glass particles (10) to sand particles (11) between 25:75 to 75:25 percent by volume is present in the poured condition.

3. The method according to claims 1 or 2, **characterized in that** a mixture of ground glass particles (10) and quartz sand (11) is used.

4. The method according to any one of claims 1 to 3, **characterized in that** a mixture of ground glass particles (10) and sand (11) is used whose glass particles (10) have an average grain size in the range of 1 to 3 mm.

5. The method according to any one of claims 1 to 4, **characterized in that** a mixture of glass particles (10) and sand (11) is used whose sand portion consists predominantly of particles with a grain size of 1.2 to 3.2 mm.

6. The method according to any one of claims 1 to 5, **characterized in that** the passing over and the smoothing is performed such that, in a predominant percentage of the number of glass particles (10) of the light-reflecting layer (9), these glass particles (10) are seated in the binding agent (8) only with their side facing the interior of the cover elements (3) and their upper side (13) projects from the binding agent (8).

7. The method according to claim 6, **characterized in that** the passing over and the smoothing is performed such that, in a predominant percentage of the number of glass particles (10), these are seated in the binding agent (8) down to more than half of their height dimension (16) measured perpendicular to the plate face.

## Revendications

1. Procédé de fabrication d'éléments de recouvrement (3) en forme de plaques pour une surface de circulation d'un passage à niveau muni de barrières (1), ce procédé comprend le façonnage d'un mélange constitué d'un additif particulaire (7) et d'un liant durcissant (8) sous la forme d'une plaque et son durcissement, et, sur le côté supérieur (4) des éléments de recouvrement (3), une couche réfléchissant la lumière (9) contenant des particules de verre solides réfléchissant la lumière (10) étant formée, qui est liée avec le même liant (8) avec lequel l'additif particulaire (7) du matériau composite constituant les éléments de recouvrement (3) est lié en corps en forme de plaques, **caractérisé en ce que**, pour la formation de la couche réfléchissant la lumière (9), sur le côté supérieur (4) des éléments de recouvrement (3) à fabriquer, avant la prise du liant (8) qui lie l'additif (7), un mélange de particules de verre broyées (10) et de sable (11) est répandue sur le côté supérieur (13) de la masse déjà façonnée sous la forme de plaque, constituée de l'additif (7) et du liant (8) et ce mélange répandu est aplati avec un outil de lissage et lissé de façon à être nivelé.

2. Procédé selon la revendication 1, **caractérisé en ce qu'**un mélange de particules de verre broyées (10) et de sable (11), dans lequel un rapport de mélange entre les particules de verre (10) et les particules de sable (11) est utilisé entre 25 :75 et 75 :25 en pourcentage en volume en vrac.

3. Procédé selon la revendication 1 ou 2, **caractérisé en ce qu'**un mélange de particules de verre broyées (10) et de sable de quartz (11) est utilisé.

4. Procédé selon l'une des revendications 1 à 3, **caractérisé en ce qu'**un mélange de particules de verre broyées (10) et de sable (11) est utilisé, dont les particules de verre (10) présentent une taille de grain moyenne de l'ordre de 1 à 3 mm.

5. Procédé selon l'une des revendications 1 à 4, **caractérisé en ce qu'**un mélange de particules de verre (10) et de sable (11) est utilisé, dont la part de sable est constitué en majorité de particules avec une taille de grain de 1,2 à 3,2 mm.

6. Procédé selon l'une des revendications 1 à 5, **caractérisé en ce que** l'aplatissement et le lissage de nivelage est effectué de façon à ce que, dans le cas d'une part majoritaire du nombre de particules de verre (10) de la couche réfléchissant la lumière (9), ces particules de verre (10) se trouvent uniquement leur côté orienté vers l'intérieur des éléments de recouvrement (3) dans le liant (8) et leur côté supérieur (13) dépasse du liant (8).

7. Procédé selon la revendication 6, **caractérisé en ce que** l'aplatissement et lissage de nivelage est effectué de façon à ce que, dans le cas d'une part majoritaire du nombre de particules de verre (10), celles-ci se trouvent jusqu'à la moitié de leur dimension en hauteur (16), mesurée perpendiculairement à la surface des plaques, dans le liant (8).
